# EUROPÄISCHE PATENTSCHRIFT

(11) **EP 3 709 851 B1**
(45) Veröffentlichungstag und Bekanntmachung des Hinweises auf die Patenterteilung: **21.06.2023**
(21) Anmeldenummer: 18849440.5
(22) Anmeldetag: 13.11.2018
(51) Int. Cl.: A47K 3/38, F21V 33/00

(54) **DUSCHKABINENSTANGE MIT INTEGRIERTEM LEUCHTMITTEL**
SHOWER STALL ROD HAVING AN INTEGRATED ILLUMINANT
BARRE DE CABINE DE DOUCHE À MOYENS D'ÉCLAIRAGE INTÉGRÉS

(30) Priorität: 14.11.2017 DE 202017106899 U
(43) Veröffentlichungstag der Anmeldung: 23.09.2020
(73) Patentinhaber: Wenko-Wenselaar GmbH & Co. KG, 40721 Hilden (DE)
(72) Erfinder: KÖLLNER, Niklas, 40721 Hilden (DE)
(74) Vertreter: Mels, Philipp
(86) Internationale Anmeldenummer: PCT/DE2018/100924
(87) Internationale Veröffentlichungsnummer: WO 2019/096352

(56) Entgegenhaltungen:
- DE-U1-202017 102 164
- US-A1- 2016 143 486

## Beschreibung

### TECHNISCHER BEREICH

Die vorliegende Erfindung betrifft Duschkabinenstangen.

Der technische Bereich kann grob mit der Verwendung von Leuchtmitteln im sanitären Bereich umrissen werden. 'Sanitär' umfasst hierbei sowohl private Bad- und WC-Räume als auch größere Dusch-, Sauna- und Schwimmbad-Installationen.

Das Be- und Aus-Leuchten von Becken, Wannen und Räumen ist hier schon länger Gegenstand von Forschung und Entwicklung. So offenbart die US 4, 535, 489 A bereits 1985 grundlegende Maßnahmen und Vorrichtungen, mit denen eine Badewanne ausgeleuchtet werden kann. Die US 4, 875, 958 A entwickelt diese konsequent unter Verwendung durchsichtiger Kunststoff-Materialien und Gläser weiter. Die WO 98/10219 A offenbart hierzu technisch etablierte Maßnahmen und verfügbare Merkmale für LED-Leuchtstreifen.

Gattungsgemäße Gegenstände sehen eine Integration einer Beleuchtung in einen etablierten Gegenstand des sanitären Bereichs vor. So schlägt die EP 0 446 365 A vor, eine LED-Beleuchtung in einen Duschkopf zu integrieren. Gleichsinnig schlägt die US 5 276 595 A vor, einen Toilettendeckel mit einer LED-Beleuchtungs-Vorrichtung auszustatten. Sinnvolle Prinzipien, Maßnahmen und Merkmale zur Stromversorgung, Regelung, Steuerung und Sensor-Steuerung sind in diesem Dokument offenbart. Die DE 44 00 071 A schlägt vor, pneumatische Leitungen ergänzend mit Leuchtmitteln auszustatten.

### BESCHREIBUNG DES STANDES DER TECHNIK

Gleichsinnige Innovationen neueren Datums sind in der EP 1 038 434 A2, der EP 1 075 815 A2, der DE 10 2004 004 217 B4, US 2016/143486 A1, DE 20 2017 102164 U1 und der EP 1 910 738 B1 offenbart.

Nachteilig ist bei den gattungsgemäßen, etablierten Gegenständen und den neueren Innovationen, dass diese keine einfache Nachrüstbarkeit eines bestehenden Duschraums oder Sanitärraums vorsehen; die etablierten Vorrichtungen und Einrichtungen sehen stets eine spezifische, lokale Integration oder eben den kompletten Austausch ganzer Sanitär-Einrichtungen vor.

Aufgabe der vorliegenden Erfindung war es daher, die Nachteile des Standes der Technik zu überwinden und ein Modul bereitzustellen, welches trotz integrierter Beleuchtung eine einfache Nachrüstbarkeit eines Sanitärbereiches bereitzustellen vermag.

Die Lösung dieser Aufgabe erfolgt gemäß der Merkmale der unabhängigen Ansprüche. Vorteilhafte Ausführungsformen ergeben sich aus den abhängigen Ansprüchen sowie der nachfolgenden Beschreibung.

### ZUSAMMENFASSUNG DER ERFINDUNG

Erfindungsgemäß wird eine Duschkabinenstange mit integriertem Leuchtmittel vorgeschlagen, wobei die Duschkabinenstange als Vorhanghalter und/oder als Haltestange montierbar ist.

### BESCHREIBUNG DER ERFINDUNG UND VORTEILHAFTER MERKMALE

Duschkabinenstangen sind schon länger bekannt. So offenbaren die DE 7207925 U, die DE 30 48 047 A1 oder auch die DE 83 25 385 U typische Bauweisen. Die vorliegend vorgeschlagene Duschkabinenstange umfasst somit etablierte Bauformen und Ausbildungsformen wie Vorhangstangen, Griffstangen sowie Stangen zur Anbringung und/oder Ausrichtung von Duschköpfen; die entsprechenden Verwendungen können einzeln oder auch in Kombination in den Komponenten der Stange vorgesehen sein. Montagemöglichkeiten in Abhängigkeit der entsprechenden Zuglast sind gleichfalls etabliert und sind zum Beispiel in der DE 23 31 467 A1 veranschaulicht.

Trotz langjähriger Verwendung solcher Duschkabinenstangen als Zusatz oder Nachrüstsatz, fehlt es im Markt an einer sinnvollen Kombination aus solch einer Duschkabinenstange mit einem integrierten Leuchtmittel. Mithin deckt der vorliegend entwickelte Gegenstand einen langjährigen und bis jetzt unerkannten Bedarf: Die mit integrierten Leuchtmitteln ausgerüstete Duschkabinenstange erlaubt sowohl eine einfache Nachrüstung eines sanitären Bereichs und/oder Duschraums als auch eine sinnvolle und keinen zusätzlichen Platz verbrauchende Ausleuchtung im Sanitärbereich.

Bei der Erfindung umfasst das Leuchtmittel LED's als Leuchtmittel, besonders bevorzugt identische, preisgünstige LED's mit einer eingestellten Primärfarbe wie zum Beispiel Warmweiß, Kaltweiß, Abendrot, Waldgrün oder Morgenblau.

Besonders vorteilhaft können mehrfarbige LED's dabei auf bestimmte Farben, passend zur individuellen, nutzerseitigen Raum-Ausgestaltung, mithin auf Farbtöne eingestellt und/oder eingeregelt werden. Vorteilhaft ist die Duschkabinenstange hierzu so ausgestaltet, dass das Leuchtmittel mindestens eine auf verschiedene Lichtfarben einstellbare LED-Leuchtmittel-Baugruppe umfasst. Nutzerseitig wählbare Grundtöne erlauben es besonders bevorzugt, bestimmte Raumbereiche zusätzlich zu erhellen und/oder dekorative Schlaglichter zu setzen.

Bevorzugt umfasst die Duschkabinenstange mindestens eine Stromquelle, welche vorteilhaft ebenso integriert ist. Die mindestens eine Stromquelle ist ausgewählt aus der Gruppe bestehend aus Photovoltaikzelle, Akkumulator, Kondensator, hydrodynamischem Generator, Batterie, Thermo-Element, Dynamo, händisch betätigbarem Dynamo, kontaktlose Erregerspule mit anlegbarem Felderzeuger und separater Stromquelle. Besonders vorteilhaft ist eine Kombination aus Stromspeicher, Stromerzeuger und Stromquelle vorgesehen, wodurch eine Notbeleuchtung bei Stromausfall stets über den Stromspeicher gewährleistet ist.

Die Duschkabinenstange umfasst ein einstückiges, durchsichtiges, rohrförmiges Gehäuse. Solch ein Gehäuse lässt Licht von einem innenseitig angeordneten Leuchtmittel nahezu ungedämpft nach außen hin austreten und erlaubt eine komplette, eigenständige Ausleuchtung einer Duschkabine oder eines Sanitärbereichs.

Bevorzugt besteht das Gehäuse der Duschkabinenstange aus wasserdichtem, hitzebeständigem Kunststoff mit außenseitiger, kratzfester und wasserabweisender Versiegelung. Eine kratzfeste Versiegelung mit hydrophober Außenfläche erhöht die Lebensdauer des Produkts und bietet ob der hydrophoben Ausrüstung langfristig eine sicher verfügbare Lichtabstrahlung, welche nicht durch Kalk- oder Wasserflecken beeinträchtigt wird.

Bei der Erfindung ist in dem Gehäuse der Duschkabinenstange ein im Wesentlichen über die gesamte Länge des druchsichtigen Gehäuses erstreckter Streifen mit gleichmäßig darauf verteilten LED-Leuchtmitteln angeordnet. Das erlaubt eine gleichmäßige und vollflächige Abstrahlung von Licht und vermag ein etabliertes Leuchtmittel wie zum Beispiel eine Warmlicht-Neonröhre vollständig zu ersetzen. Die stromsparenden LED's ermöglichen dies mit erheblich geringerem Stromverbrauch und können sogar über relativ kleine Stromspeicher für die übliche Nutzungszeit im sanitären Bereich eine konstante und zuverlässige Beleuchtungsfunktion bereitstellen.

Bevorzugt sind die integrierten Leuchtmittel steuer- und/oder regelbar, besonders bevorzugt zwischen mindestens zwei Emissions-Bereichen schaltbar, die Emissionsbereiche umfassend Emissionsbereiche aus der Gruppe bestehend aus Warmlicht, Kaltlicht, Verschmutzungen anzeigendem UV-Blaulicht, Kaltweiß, Abendrot, Waldgrün, Morgenblau.

Bevorzugt weist die Duschkabinenstange eine Baugruppe zur drahtlosen Steuerung, bevorzugt drahtlosen Steuerung und Regelung, auf. In besonders vorteilhafter Ausführungsform erlaubt eine zugehörige und verschlüsselte Fernbedienung, alternativ per Mobiltelefon und Anwendungsprogramm per Passwort aufschaltbare Fernbedienung, das Programmieren und/oder Regeln der Leuchtmittel. Besonders bevorzugt erfolgt das Steuern und/oder Regelen unter Einbindung eines Bewegungssensors, wie es im technischen Bereich für abweichende Bad-Applikationen bereits etabliert ist.

Bevorzugt sind an der Duschkabinenstange zumindest am außenseitig abschließenden Gehäuse optische Streu-Strukturen und/oder transluzent eingestellte Bereiche angeordnet, welche das Licht der integrierten Leuchtmittel diffus flächig auskoppelnd ausgebildet sind. Diffus flächig auskoppelnde Flächen erzeugen eine gleichmäßige und nahezu Schlagschatten-freie Beleuchtung. Zudem ist ein Blendeffekt, der gerade bei hellen bis sehr hellen Punkt-LED's häufig auftreten kann, so sicher vermieden.

Bevorzugt sind die integrierten Leuchtmittel spritzwassergeschützt in zumindest einem Abschnitt der Duschkabinenstange angeordnet. Eine Anordnung in Abschnitten erlaubt vorteilhaft das Ausleuchten bestimmter Bereiche, wie zum Beispiel des Fußbereichs bei Verwendung der Duschkabinenstange als vertikaler Haltegriff in einer Duschkabine.

Weitere Vorteile ergeben sich aus den Ausführungsbeispielen. Es versteht sich, dass die vorbeschriebenen, bevorzugten Merkmale, Vorteile und nachfolgenden Ausführungsbeispiele nicht beschränkend aufzufassen sind. Vorteilhafte oder bevorzugte, zusätzliche Merkmale und zusätzliche Merkmalskombinationen, wie sie in der Beschreibung erläutert und im technischen Bereich durch Zitat erläutert und auch etabliert sind, können im Rahmen der unabhängigen Ansprüche im beanspruchten Gegenstand sowohl einzeln als auch abweichend kombiniert verwirklicht werden, ohne dass der Bereich der Erfindung verlassen würde.

### DETAILLIERTE ERLÄUTERUNG DER ERFINDUNG AN HAND VON AUSFÜHRUNGBEISPIELEN

Nach der Erfindung weist eine Duschkabinenstange integrierte Leuchtmittel auf. Die Duschkabinenstange ist als Vorhanghalter und/oder als Haltestange in üblicher, aus dem Bereich der Duschkabinenstangen bekannter Weise, montierbar und kann als Griff und/oder als horizontale Vorhanghalterung Verwendung finden. Die integrierten Leuchtmittel kombinieren dies sinnvoll mit einer Beleuchtungsfunktion. Das Leuchtmittel umfasst mindestens eine auf verschiedene Lichtfarben einstellbare LED-Leuchtmittel-Baugruppe. Mindestens eine Stromquelle versorgt die LED-Leuchtmittelbaugruppe über ein Steuer- und/oder Regelmodul mit Elektrizität. Die Stromquelle ist ausgewählt aus der Gruppe bestehend aus Photovoltaikzelle, Akkumulator, Kondensator, hydrodynamischem Generator, Batterie, Thermo-Element, Dynamo, händisch betätigbarem Dynamo, kontaktlose Erregerspule mit anlegbarem Felderzeuger und separater Stromquelle. In bevorzugter Variante umfasst eine solche Lichtquelle für den sanitärbereich Stromspeicher, besonders bevorzugt modulare Akkumulatoren, in Kombination mit einer Einrichtung zur induktiven Aufladung, wobei die Stromspeicher austauschbar und/oder abnehmbar sind; besonders vorteilhaft kann solch ein Energie-System in einer Gruppe von entsprechenden Geräten und/oder in einem Haustechnik-System mit Smart-Home-Anwendungen sowie IOT-Anwendungen verwendbar sein. Bevorzugt handelt es sich bei der Stromquelle um eine Kombination aus Stromquelle und Speicher, wobei der Speicher bei Versiegen oder Versagen der Stromquelle eine Notbeleuchtung bestromt, welche einerseits die Notstrom-Versorgung anzeigt aber andererseits eine Notbeleuchtung sicherstellt, welche dem jeweiligen Nutzer eine ausreichende Ausleuchtung der Umgebung gewährleistet. Die Duschkabinenstange umfasst ein einstückiges, durchsichtiges, rohrförmiges Gehäuse, welches aus durchsichtigem Kunststoff besteht. Der wasserdichte, hitzebeständige Kunststoff ist außenseitig mit einer kratzfesten und wasserabweisenden Versiegelung auf Siloxan-Basis ausgerüstet. In dem Gehäuse ist ein im Wesentlichen über die gesamte Länge der Stange erstreckter Streifen mit gleichmäßig darauf verteilten LED-Leuchtmitteln angeordnet. Bevorzugt besteht der Streifen aus einem mehrseitigen Metallprofil, welches über Magnete und/oder Hebel im Gehäuse gegen sanften Widerstand gedreht und auf auszuleuchtende Bereiche ausgerichtet werden kann. Die integrierten Leuchtmittel sind ergänzend steuer- und/oder regelbar und können besonders bevorzugt zwischen mindestens drei Emissions-Bereichen, umfassend Warmlicht, Kaltlicht und Verschmutzungen anzeigendem UV-Blaulicht geschaltet werden. Vorteilhaft umfasst die Duschkabinenstange eine Baugruppe zur drahtlosen Steuerung, bevorzugt drahtlosen Steuerung und Regelung in einem Smart-Home-Verbund. Ergänzend kann das außenseitig abschließende Gehäuse zumindest in den direkt sichtbaren Abschnitten optische Streu-Strukturen und/oder transluzent eingestellte Bereiche aufweisen, welche das Licht der integrierten Leuchtmittel diffus flächig auskoppelnd angeordnet sind.

In vorteilhafter Ausführungsform umfasst die Duschkabinenstange ein Kunststoff-Gehäuse, welches aus einem durchsichtigen, stabilen und außenseitig wasserabweisenden Kunststoff besteht. Ein metallisches, längs erstrecktes Rohrprofil mit mindestens einer Nut ist stabilisierend als Endoskelett in das Gehäuse eingesetzt. In der mindestens einen Nut sind LED-Leuchtmittel in gleichmäßigem Abstand angeordnet. Die LED-Leuchtmittel sind über eine integrierte Stromquelle, bevorzugt austauschbare Batterien, bestrombar. Die Schaltung der Bestromung erfolgt bevorzugt über einen optischen Annäherungssensor, bevorzugt einen Annäherungssensor mit gekoppelter Zeitschaltuhr, welche die LED's ab Signal für die Dauer eines Duschvorganges, zum Beispiel für 10, 15 oder 30 Minuten, bestromt. Besonders bevorzugt erlaubt die Fernbedienung hierbei das Steuern und/oder Regeln von RGB-fähigen LED-Baugruppen. In besonders bevorzugter Ausführungsform kann die Duschkabinenstange so als Zeit-Indikator dienen, welcher zumindest in einem Abschnitt langsam und stetig von Grün auf Rot umschaltet, um so eine ökologische und/oder vorab bezahlte Nutzungsdauer anzuzeigen.

### INDUSTRIELLE ANWENDBARKEIT

Problematisch ist bei den etablierten Sanitär-Baugruppen mit integrierter Beleuchtung, dass diese keine einfache Nachrüstbarkeit eines Sanitärbereichs mit einer Beleuchtungsfunktion ermöglichen.

Aufgabe war es, diesen Nachteil zu überwinden und eine Vorrichtung vorzuschlagen, welche dem langjährigen Bedarf gerecht wird.

Die Lösung erfolgt mit einer Duschkabinenstange, welche integrierte Leuchtmittel aufweist.

Gerade im Bereich der privaten Haushalts-Sanitärräume erlaubt eine solche Vorrichtung eine sinnvolle und extrem platzsparende Kombination mit der vorbeschriebenen Leuchtmittelfunktion. Vorteilhaft mit einer Stromquelle, einem Notstrom-Zwischenspeicher und einer Regelbaugruppe ergänzt, erhöht die vorliegend offenbarte Vorrichtung in dieser Verwendung zudem noch nutzerbezogen die Sicherheit und den Komfort.

## Patentansprüche

1. Duschkabinenstange mit integriertem Leuchtmittel, wobei die Duschkabinenstange als Vorhanghalter und/oder als Haltestange montierbar ist und wobei die Duschkabinenstange ein einstückiges, durchsichtiges rohrförmiges Gehäuse umfasst, wobei in dem Gehäuse ein im Wesentlichen über die gesamte Länge des Gehäuses erstreckter Streifen mit gleichmäßig darauf verteilten LED-Leuchtmitteln angeordnet ist.

2. Duschkabinenstange nach dem vorhergehenden Anspruch, **dadurch gekennzeichnet, dass** das Leuchtmittel mindesten eine auf verschiedene Lichtfarben einstellbare LED-Leuchtmittel-Baugruppe umfasst.

3. Duschkabinenstange nach einem der vorhergehenden Ansprüche, **dadurch gekennzeichnet, dass** die Duschkabinenstange mindestens eine Stromquelle umfasst, ausgewählt aus der Gruppe bestehen aus Photovoltaikzelle, Akkumulator, Kondensator, hydrodynamischem Generator, Batterie, Thermo-Element, Dynamo, händisch betätigbarem Dynamo, kontaktlose Erregerspule mit anlegbarem Felderzeuger und separater Stromquelle.

4. Duschkabinenstange nach Anspruch 1, **dadurch gekennzeichnet, dass** das Gehäuse aus wasserdichtem, hitzebeständigem Kunststoff mit außenseitiger, kratzfester und wasserabweisender Versiegelung besteht.

5. Duschkabinenstange nach einem der vorhergehenden Ansprüche, **dadurch gekennzeichnet, dass** die integrierten Leuchtmittel steuer- und/oder regelbar sind, bevorzugt zwischen mindestens zwei Emissions-Bereichen schaltbar sind, die Emissionsbereiche umfassend Emissionsbereiche aus der Gruppe bestehend aus Warmlicht, Kaltlicht, Verschmutzungen anzeigendem UV-Blaulicht, Kaltweiß, Abendrot, Waldgrün, Morgenblau.

6. Duschkabinenstange nach einem der vorhergehenden Ansprüche, **dadurch gekennzeichnet, dass** die Duschkabinenstange eine Baugruppe zur drahtlosen Steuerung, bevorzugt drahtlosen Steuerung und Regelung, aufweist.

7. Duschkabinenstange nach einem der vorhergehenden Ansprüche, **dadurch gekennzeichnet, dass** zumindest ein außenseitig abschließendes Gehäuse optische Streu-Strukturen und/oder transluzent eingestellte Bereiche aufweist, welche das Licht der integrierten Leuchtmittel diffus flächig auskoppelnd angeordnet sind.

8. Duschkabinenstange nach einem der vorhergehenden Ansprüche, **dadurch gekennzeichnet, dass** die integrierten Leuchtmittel spritzwassergeschützt in zumindest einem Abschnitt der Duschkabinenstange angeordnet sind.

## Claims

1. A shower cubicle rod comprising integrated lighting means, wherein the shower cubicle rod can be mounted as a curtain holder and/or as a handrail, and wherein the shower cubicle rod comprises a single-piece, transparent tubular housing, wherein a strip extending substantially over the entire length of the housing is arranged, together with LED lighting means distributed uniformly thereon, in the housing.

2. The shower cubicle rod according to the preceding claim,
**characterized in that** the lighting means comprises at least one LED lighting means assembly that can be adjusted to different light colors.

3. The shower cubicle rod according to either of the preceding claims, **characterized in that** the shower cubicle rod comprises at least one power source selected from the group consisting of a photovoltaic cell, accumulator, capacitor, hydrodynamic generator, battery, thermocouple, dynamo, manually operable dynamo, contactless excitation coil comprising an applicable field generator, and separate power source.

4. The shower cubicle rod according to claim 1, **characterized in that** the housing is made of watertight, heat-resistant plastics material having a scratch-resistant and water-repellent seal on the outside thereof.

5. The shower cubicle rod according to any of the preceding claims, **characterized in that** the integrated lighting means can be controlled and/or regulated, preferably can be switched between at least two emission ranges, the emission ranges comprising emission ranges from the group consisting of warm light, cold light, UV blue light indicating contamination, cold white, sunset red, forest green, and morning blue.

6. The shower cubicle rod according to any of the preceding claims, **characterized in that** the shower cubicle rod has an assembly for wireless control, preferably wireless control and regulation.

7. The shower cubicle rod according to any of the preceding claims, **characterized in that** at least one housing that is closed on the outside has optical scattering structures and/or translucent-set regions which are arranged so as to couple out the light of the integrated lighting means in a diffusely planar manner.

8. The shower cubicle rod according to any of the preceding claims, **characterized in that** the integrated lighting means are arranged in at least one portion of the shower cubicle rod in a manner protected from splashes of water.

## Revendications

1. Barre de cabine de douche avec une lampe intégrée, la barre de cabine de douche pouvant être montée comme porte-rideau et/ou comme barre de retenue et la barre de cabine de douche comprenant un corps tubulaire monobloc et transparent, dans laquelle une bande s'étendant sensiblement sur toute la longueur du corps et comportant des lampes à LED réparties uniformément sur cette dernière est disposée dans le corps.

2. Barre de cabine de douche selon la revendication précédente,
**caractérisée en ce que** la lampe comprend au moins un ensemble de lampes à LED réglable sur différentes couleurs de lumière.

3. Barre de cabine de douche selon l'une quelconque des revendications précédentes, **caractérisée en ce que** la barre de cabine de douche comprend au moins une source d'alimentation choisie dans le groupe constitué par une cellule photovoltaïque, un accumulateur, un condensateur, un générateur hydrodynamique, une batterie, un thermocouple, une dynamo, une dynamo à actionnement manuel, une bobine d'excitation sans contact comportant un générateur de champ pouvant être monté et une source d'alimentation séparée.

4. Barre de cabine de douche selon la revendication 1, **caractérisée en ce que** le corps est constitué de matière plastique imperméable, résistante à la chaleur et présentant une étanchéité côté extérieur, résistante aux rayures et hydrofuge.

5. Barre de cabine de douche selon l'une quelconque des revendications précédentes, **caractérisée en ce que** les lampes intégrées peuvent être commandées et/ou réglées, peuvent de préférence être commutées entre au moins deux plages d'émission, les plages d'émission comprenant des plages d'émission choisies dans le groupe constitué par une lumière chaude, une lumière froide, une lumière bleue UV indiquant des salissures, un blanc froid, un rouge crépuscule, un vert forêt, un bleu matinal.

6. Barre de cabine de douche selon l'une quelconque des revendications précédentes, **caractérisée en ce que** la barre de cabine de douche présente un ensemble pour la commande sans fil, de préférence la commande et le réglage sans fil.

7. Barre de cabine de douche selon l'une quelconque des revendications précédentes, **caractérisée en ce qu'**au moins un corps étanche à l'extérieur présente des structures de diffusion optiques et/ou des zones à réglage translucide, lesquelles sont disposées de manière à découpler la lumière des lampes intégrées de manière diffuse sur toute la surface.

8. Barre de cabine de douche selon l'une quelconque des revendications précédentes, **caractérisée en ce que** les lampes intégrées sont disposées de manière étanche aux éclaboussures dans au moins une section de la barre de cabine de douche.
